# EUROPÄISCHE PATENTSCHRIFT

(11) **EP 2 319 384 B1**
(45) Veröffentlichungstag und Bekanntmachung des Hinweises auf die Patenterteilung: **19.08.2015**
(21) Anmeldenummer: 09401036.0
(22) Anmeldetag: 10.11.2009
(51) Int. Cl.: A47L 15/44, A47L 15/46

(54) **System zur Reinigung von Geschirr**
Device for cleaning cutlery
Système de nettoyage de vaisselle

(43) Veröffentlichungstag der Anmeldung: 11.05.2011
(73) Patentinhaber: Miele & Cie. KG, 33332 Gütersloh (DE)
(72) Erfinder: Ennen, Günther, 32130 Enger (DE)

(56) Entgegenhaltungen:
- DE-A1- 10 039 408
- DE-A1- 10 260 144
- DE-A1-102004 053 914
- DE-A1-102006 038 341
- DE-A1-102008 027 284

## Beschreibung

Die Erfindung betrifft ein System zur Reinigung von Geschirr. Die Erfindung betrifft außerdem ein Verfahren zum Reinigen von Geschirr unter Verwendung eines solchen Systems.

Es sind allgemein Haushaltsgeschirrspülmaschinen bekannt (EP 1 329 187 A2), deren Dosiersysteme für die Bevorratung einer größeren Menge von flüssigem Klarspüler geeignet sind, wobei dann in jedem Spülprogramm ein Bruchteil dieser Menge in den Spülbehälter dosiert wird. Darüber hinaus sind Dosiersysteme bekannt (DE 199 28 040 A1), in welchen ebenfalls flüssige Nachbehandlungsmittel bevorratet werden können. Diese Dosiersysteme besitzen zusätzlich eine Aufnahmekammer, in welche Reiniger in Form von Pulver oder Tabletten jeweils für einen Spülgang eingefüllt wird und welche dann von der Programmsteuerung während des entsprechenden Programmschritts in den Spülbehälter entleert werden. Bei diesen Geräten wird es als nachteilig angesehen, dass der Benutzer bei jedem Spülprogramm Reiniger in die Aufnahmekammer einfüllen muss. Ein weiterer Nachteil besteht darin, dass die Dosierung des Reinigers vom Benutzer selbst unter grober Einschätzung der tatsächlich benötigten Menge (bei Verwendung von Pulver) oder ohne jegliche Möglichkeit einer variablen Dosierung (bei Verwendung von Tabletten) vorgenommen wird.

Eine Bevorratung von Reinigungstabletten oder -pulver in größeren Mengen im Einflussbereich des Spülbehälters einer Geschirrspülmaschine hat sich als nicht praktikabel erwiesen, da diese Mittel durch die Einwirkung von Feuchtigkeit und Temperaturerhöhungen verklumpen und demzufolge nicht mehr automatisch dosierbar sind, in ihren Vorratsbehältern festkleben oder in ihrer Wirkung beeinträchtigt werden.

Es sind auch gewerblich genutzte Reinigungs- und Desinfektionsgeräte bekannt (DE 196 43 270 A1), bei denen aus einem Verkaufsbehälter mittels einer Dosierpumpe die jeweils benötigte Menge an Wirkstoff dem Spülbehälter des Geräts zugeführt wird. Eine Verwendung von Verkaufsbehältern ist nicht praktikabel, da diese zusätzlichen Stellplatz oder Bauraum innerhalb des Geräts benötigen. Außerdem ist ein in Haushaltsgeschirrspülmaschinen verwendbares Mittel, welches die gleichen Reinigungseigenschaften wie herkömmliche Pulver oder Tabletten besitzt, in flüssiger oder pastöser Formulierung nicht bevorratbar. Ursache hierfür ist die Empfindlichkeit der für den Stärke- und Eiweißabbau notwendigen Enzyme gegenüber oxidierend wirkenden Stoffen, wie sie ein effektives Bleichsystem erfordert. In flüssigen oder pastösen Medien können diese Kontrahenten weniger effektiv separiert werden als in Pulver- oder Tablettenreinigern. In der DE 10 2005 059 343 A1 wird deshalb ein Verfahren zum Dosieren von Wirkstoffen in den Spülbehälter einer Haushaltsgeschirrspülmaschine vorgestellt, bei dem ein aus zwei Komponenten bestehender Reiniger in zwei Kammern eines Vorratsbehälters bevorratet wird.

Aus der WO 2008/145967 A1 ist es bekannt, eine größere Anzahl von Reiniger-Portionen in einem Magazin zu bevorraten. Dieses Magazin wird in die Geschirrspülmaschine gegeben und dosiert dann jeweils eine Portion je Spülprogramm automatisch in den Spülbehälter. Da dieses System autonom ist, kann die Spülmaschine nicht auf die Besonderheiten des Systems oder des verwendeten Spülzusatzes eingehen und es stellen sich Fehler wie nicht angepasste Programmparameter, unsachgemäßer Gebrauch oder auch einfach nur ein vergessenes Nachfüllen des Magazins ein.

Aus der EP 1516576 B1 ist eine Geschirrspülmaschine bekannt, welche dadurch an die Verwendung von Kombinationspräparaten angepasst ist, dass ein Sensor vorgesehen ist, mit welchem das Vorhandensein des Kombinationspräparats, in der Regel ein sogenannter Tab, detektierbar ist. Hierzu werden akustische, optische, thermische oder pneumatische Sensoren oder Sensoren, mit welchen Änderungen der Spülflotte hinsichtlich des pH-Werts, der Temperatur, der Trübung, der Schaumbildung oder der Konzentration detektierbar sind. Dabei ist es nachteilig, dass mit der ersten Sensor-Gruppe nur sehr schwer verschiedene Arten von Tabs unterscheidbar sind und die Messergebnisse der zweiten Sensorgruppe leicht durch die Anschmutzungen des Spülguts verfälscht werden.

Die DE 20115173 U1 beschreibt eine Geschirrspülmaschine, welche die Art des Spülzusatzes durch Identifikationsmarkierungen an Spülzusatz-Behältern erkennt. Solche Behälter werden in der Regel nur in gewerblichen Spülmaschinen eingesetzt, weil nur diese mit den erforderlichen Dosierpumpen ausgestattet sind.

Die DE 10260144 A1 offenbart ein Haushaltgerät mit einer Steuereinrichtung und einer in den Spülbehälter zu legende Dosiereinrichtung, die funkbasiert miteinander kommunizieren.

Die DE 102008027284 A1 beschreibt eine Dosiervorrichtung für ein Haushaltgerät, mit einer für den Verbleib an einem festgelegten Ort im Spülbehälter vorgesehene Konsole und einer in der Konsole aufnehmbaren austauschbaren Einheit, in der das Reinigungsmittel enthalten oder einfüllbar ist. Die Dosiereinrichtung kann mit dem Haushaltgerät ebenfalls funkbasiert kommunizieren.

Der Erfindung stellt sich somit das Problem, bei einem System der eingangs genannten Art eine größtmögliche Benutzerfreundlichkeit herzustellen. Der Erfindung stellt sich außerdem das Problem, geeignete oder besser noch vorteilhafte Verfahren zum Reinigen von Geschirr zu offenbaren, bei denen das erfindungsgemäße System zur Anwendung kommt.

Erfindungsgemäß wird dieses Problem durch ein System mit den Merkmalen des Patentanspruchs 1 bzw. durch ein Verfahren mit den Merkmalen des Anspruchs 6 gelöst. Vorteilhafte Ausgestaltungen und Weiterbildungen der Erfindung ergeben sich aus den jeweils nachfolgenden Unteransprüchen.

Das erfindungsgemäße System zur Reinigung von Geschirr besteht aus einer Spülmaschine mit einem Spülbehälter und mit einer Steuereinrichtung, welche einen Sensor zum Erkennen einer Eigenschaft eines Spülzusatzes aufweist, und aus einer Dosiereinrichtung, umfassend ein Magazin, aus welchem eine Anzahl von Spülzusatz-Portionen nacheinander in den Spülbehälter dosierbar sind. Dabei ist am Magazin ein Geber angeordnet oder anordenbar, mit welchem ein von der Steuereinrichtung identifizierbares Signal des Sensors auslösbar ist und im Spülbehälter und/oder am Magazin sind Haltemittel angeordnet, durch welche der Geber in eine definierte Position zum Sensor bringbar ist. Hierdurch wird sichergestellt, dass der mit der Steuerung zusammenarbeitende Sensor immer in der Lage ist, das eingesetzte Magazin sicher zu erkennen und dementsprechend den weiteren Programmablauf anzupassen.

Es hat sich als zweckmäßig erwiesen, wenn die Steuereinrichtung mit dem Sensor in einer Tür angeordnet ist, welche eine Öffnung an der Frontseite des Spülbehälters verschließt. In diesem Fall besteht eine erste Möglichkeit darin, Haltemittel an der Tür anzuordnen. In einer vorteilhaften Ausgestaltung sind Haltemittel an einem im Spülbehälter angeordneten Geschirrkorb vorzugsweise an dessen zur Tür benachbarten Seite angeordnet. Hierdurch ist einerseits bei geschlossener Tür eine enge räumliche Nähe zwischen Sensor und Geber möglich, was eine gute Kommunikation zwischen diesen beiden Bauteilen herstellt, andererseits kann der Benutzer das Magazin aus einer für ihn ergonomisch günstigen Position entnehmen und wieder einsetzen.

Der Sensor kann magnetisch, elektromagnetisch, optisch oder mechanisch aktivierbar sein. Dabei erscheint insbesondere die Möglichkeit einer magnetischen Aktivierung als vorteilhaft, weil dann keine Durchbrüche am Innenblech der Tür vorgenommen werden müssen, wenn dieses wie üblich aus Edelstahl hergestellt ist.

Erfindungsgemäß ist der Geber an einem am Magazin angeordneten Deckel befestigt oder befestigbar. Hierdurch kann einerseits das Öffnen des Deckels in einfacher Weise dadurch erkannt werden, dass der Signalfluss vom Geber zum Sensor unterbrochen wird. Die Steuerung kann auf diese Weise erkennen, dass das Magazin neu befüllt wird und entsprechend reagieren. Andererseits ist der Deckel ein für den Benutzer leicht zugänglicher Ort. Er kann dort beispielsweise einen mit der Geschirrspülmaschine mitgelieferten Geber in einfacher Weise an einem vorgesehenen Platz befestigen.

Ein weiterer Gegenstand der Erfindung ist ein Verfahren zum Reinigen von Geschirr, welches sich das vorbeschriebene System zunutze macht und entsprechend von der Steuerung der Geschirrspülmaschine in Gang gesetzt wird. Hierzu erkennt die Steuerung aus dem Sensorsignal die Befüllung des Magazins und aktiviert eine optische oder akustische Füllstandsanzeige. Der Benutzer weiß somit, wann das Magazin leer ist und ein Nachfüllen notwendig ist. Alternativ oder zusätzlich kann der noch vorhandene Vorrat an Spülzusatz-Portionen angezeigt werden. Das Erkennen der Befüllung kann, wie weiter oben beschrieben, durch das Öffnen des Deckels und die damit verbundene Unterbrechung des Signalflusses vom Geber zum Sensor realisiert werden. Dies ist insbesondere dann einfach möglich, wenn das Magazin an der Tür befestigt ist und der Geber immer den gleichen Abstand zum Sensor hat. Andernfalls sind im Bereich des Gebers entsprechende Vorkehrungen zu treffen, welche beim Abnehmen des Deckels eine Signaländerung erzeugen.

In einer weiteren vorteilhaften Ausgestaltung des erfindungsgemäßen Verfahrens passt die Steuerung bei Erkennen der Verwendung eines Spülzusatzes aus dem Magazin den Programmablauf der Spülmaschine an. In der einfachsten Form wird davon ausgegangen, dass es nur eine einzige Sorte von Spülzusatz-Portionen zur Befüllung des Magazins gibt. Dann genügt es, das Vorhandensein des Magazins zu erkennen und mit den entsprechenden Programmänderungen zu reagieren. Wenn unterschiedliche Spülzusätze magazinierbar sind, können unterschiedliche oder veränderbare Geber verwendet werden, so dass der Benutzer der Programmsteuerung über das Sensorsignal die Art des verwendeten Spülzusatzes mitteilen kann. Die Anpassung des Programmablaufs an den Spülzusatz kann durch mindestens einen der folgenden Verfahrensschritte erfolgen:
- Unterdrücken einer Spülzusatz-Zugabe aus einer weiteren Dosiereinrichtung;
- Vorverlegen des Zeitpunktes einer Trübungsmessung der Spülflüssigkeit;
- Abgabe eines Hinweises in einer Warn- oder Anzeigevorrichtung, wenn ein gewähltes Programm nicht für den sensierten Spülzusatz geeignet ist;
- Ändern oder Abbrechen des Programmablaufs, wenn ein gewähltes Programm nicht für den sensierten Spülzusatz geeignet ist;
- Unterdrücken oder Verringern der Anzahl von Zwischenspül-Abschnitten;
- Verkürzen der Dauer von Zwischenspül-Abschnitten;
- Heizen in Zwischenspül-Abschnitten;
- Unterdrücken oder Verringern der Zugabe von Klarspülmittel im Klarspül-Programmabschnitt;
- Erhöhung der Flottentemperatur im Klarspül-Programmabschnitt;
- Verlängern der Dauer des Klarspül-Programmabschnitts;
- Unterdrücken eines Regeneriervorgangs für eine Enthärtereinrichtung;
- Unterdrücken einer Enthärtung der Spülflüssigkeit in einzelnen oder allen wasserführenden Programmabschnitten;
- Unterdrücken von Klarspüler- und/oder Regeneriersalz-Mangelanzeigen.

Ein Ausführungsbeispiel der Erfindung ist in den Zeichnungen rein schematisch dargestellt und wird nachfolgend näher beschrieben. Es zeigt
- Figur 1: einen Längsschnitt durch ein erfindungsgemäßes System, bestehend aus einer Geschirrspülmaschine und einer Dosiereinrichtung;
- Figur 2: die für die Erfindung wesentlichen Teile des Systems als Einzelheit;
- Figuren 3, 4: verschiedene Varianten zur Befestigung der Dosiereinrichtung
- Figuren 5, 6: verschiedene Varianten von Gebern und Sensoren

Figur 1 zeigt das erfindungsgemäße System 1 in Form einer Schemaskizze. Bei der dargestellten Geschirrspülmaschine 2 ist eine Seitenwand entfernt und somit ein Blick auf das Innere des Spülbehälters 3 möglich. In dem Spülbehälter 3 sind in bekannter Weise zwei Geschirrkörbe, ein Oberkorb 4 und ein Unterkorb 5, an Auszügen (nicht dargestellt) aus dem Behälter 3 fahrbar angeordnet. Die Körbe 4 und 5 dienen zur Aufnahme von Spülgut (nicht dargestellt), welches mit Hilfe von zugeordneten Sprüharmen 6 und 7 mit Spülflüssigkeit beregnet und dadurch gereinigt werden kann. Der Spülbehälter 3 besitzt auf seiner Frontseite eine Öffnung 8, welche durch eine im unteren Bereich schwenkbar gelagerte Tür 9 verschließbar ist. Die Tür 9 ist aus einem Außenblech 10 und einem Innenblech 11 aufgebaut, die an den Rändern verbunden sind. Dadurch entsteht ein Hohlraum 12, welcher im oberen Bereich eine Gerätesteuerung 13, Schaltelemente 14 und Signalleitungen 15 aufnimmt. Im mittleren Bereich sind Teile eines aus der EP 1 329 187 A2 bekannten Kombidosiergerätes 16 in der Tür 9 angeordnet. Das Kombidosiergerät 16 dient neben der Dosierung von Klarspülmittel zur programmgesteuerten Abgabe einer Einzelmenge an Reiniger in Pulver- oder Tabform, welchen der Benutzer vor dem Programmstart in ein dafür vorgesehenes Aufnahmefach (nicht dargestellt) deponiert. An der Tür 9 sind außerdem im oberen Bereich Bedienelemente 17 und ein Display 18 oder eine ähnliche Anzeigevorrichtung angeordnet.

Die dargestellte Spülmaschine ist zusätzlich mit einer Dosiereinrichtung 20 ausgestattet, deren Aufbau in der WO 2008/145967 A1 und deren Funktionsweise in der WO 2008/053191 beschrieben ist. Diese Dosiereinrichtung 20 umfasst ein Magazin 21, welches eine Anzahl von Spülzusatz-Portionen 22 aufnimmt. Das Magazin 21 ist in der Figur 2 als Einzelheit dargestellt, dabei sind die Spülzusatz-Portionen 22 in einem Ausbruch erkennbar. Es ist in der Lage, in jedem Spülprogramm eine der Spülzusatz-Portionen 22 in den Spülbehälter 3 zu dosieren. Das Magazin 21 umfasst einen abnehmbaren Deckel 23 und ein Unterteil 24. In Figur 2 ist ebenfalls erkennbar, dass im Spülbehälter 3 und am Magazin 21 zusammenwirkende Haltemittel vorhanden sind, mit denen das Magazin 21 an einem definierten Ort innerhalb des Spülbehälters 3 platzierbar ist. Hierzu ist das Unterteil 24 mit einem Haken 25 versehen, der in eine Strebe 26 eingehängt werden kann. Die Strebe 26 kann Bestandteil eines der Geschirrkörbe 4 oder 5, vorzugsweise des Oberkorbs 4 sein. Dabei ist es besonders vorteilhaft, wenn die Strebe 26 an der zur Tür benachbarten Seite des Geschirrkorbs angeordnet ist. Die Figuren 3 und 4 stellen andere mögliche Haltemittel dar, so zeigt Figur 3 eine ringförmige Halterung 27 und Figur 4 eine Kulisse 28 mit einem passenden Gegenstück 29. In einer in den Figuren nicht gezeigten Ausführungsform kann das Magazin 21 fester Bestandteil der Spülmaschine 2 sein, in dem das Unterteil 24 entweder an einem Geschirrkorb 4 oder 5 oder an der Tür 9 befestigt ist.

Des Weiteren ist an der Dosiereinrichtung 20 ein Geber 30 angeordnet, welcher mit einem Sensor 31 kommuniziert und diesen zur Abgabe eines Signals anregt. Aus dem Sensorsignal erkennt die Gerätesteuerung 13 das Vorhandensein des Gebers 30 und damit die Ausstattung der Geschirrspülmaschine 2 mit der Dosiereinrichtung 20. Die Figur 5 zeigt die einfachste Geber-Sensor-Kombination in Form eines magnetischen Gebers 301 am Magazindeckel 23 und eines induktiven Sensors 311 in der Tür 9. Figur 6 zeigt einen Geber 302, welcher eine durch einen optischen Sensor 312 identifizierbare Gestaltungsform besitzt. Hier sind einfache graphische Muster wie Barcodes o. ä. denkbar, aber auch Hologramme und Ähnliches. Alternative, in den Zeichnungen nicht dargestellte Geber-Sensor-Kombinationen sind mechanisch aufgebaut oder nutzen RFID. Die Geber 30 können auch an mindestens einer der Spülzusatz-Portionen 22 selbst angeordnet sein. Wenn unterschiedliche Spülzusatz-Arten angeboten werden, kann der Geber 30 dann auch Informationen über die jeweils magazinierte Art des Spülzusatzes 22 vermitteln. Hierzu kann diese Information beispielsweise in Form eines Barcodes (nicht dargestellt) auf den Spülzusatz-Portionen 22 aufgedruckt sein und durch ein Fenster im Magazin durch den optischen Sensor erkannt werden. Eine solche Option ist auch dann möglich, wenn der Geber 30 zwar am Magazin 21 angeordnet ist, aber derart beeinflussbar ist, dass das am Sensor 31 erzeugte Signal auch von der Art des Spülzusatzes 22 abhängt. Anstelle einer fixen Anordnung am Magazin 21 oder am Spülzusatz 22 ist auch ein Geber 30 denkbar, der mit der Spülmaschine 2 mitgeliefert wird und der dann vom Benutzer am Magazin 21 oder am Spülzusatz 22 an einem dafür vorgesehenen Ort befestigt wird.

Mit dem erfindungsgemäßen System 1 kann die Gerätesteuerung 13 bei einer Unterbrechung des Sensorsignals das Entfernen des Magazindeckels 23 erkennen. Wenn dann ein erneutes Nähern des Deckels 23 sensiert wird, kann die Gerätesteuerung 13 daraus schließen, dass das Magazin 21 aufgefüllt wurde. Anschließend kann sie durch Zählen der abgearbeiteten Programme den Füllstand des Magazins 21 errechnen und eine entsprechende optische oder akustische Füllstandsanzeige, beispielsweise im Display 18 aktivieren. Dadurch kann der Nutzer rechtzeitig auf eine Notwendigkeit zum Nachfüllen des Magazins 21 hingewiesen werden.

Außerdem kann die Gerätesteuerung 13 nach einer Identifizierung des Gebers 30 und der damit verbundenen Benutzung des magazinierten Spülzusatzes 22 mindestens eine der folgenden Programmanpassungen durchführen:
Es wird die Öffnung der Reinigerklappe 33 des Kombidosiergerätes 16 unterdrückt und damit eine weitere Reinigerzugabe verhindert.

Wird ein Automaticprogramm angewählt, so erfolgt nicht die übliche Trübungsmessung nach ca. 10 min Wasserumwälzung, um zu entscheiden ob das Wasser bei starker Trübung gewechselt bzw im anderen Fall weiterverwendet wird. Diese Entscheidung würde durch die bis dahin schon gelöste Menge Reiniger verfälscht, weil dieser eine Trübung erzeugt. Statt dessen wird bereits nach 1-2 min Umwälzen des Wassers die Trübung gemessen und anhand eines anderen, niedrigeren Schwellwertes die Entscheidung über einen Wasserwechsel getroffen.

Wird ein Schnellprogramm angewählt, wird dem Kunden auf dem Display 18 angezeigt, dass das magazinierte Reinigungsmittel nicht zu dem Programm passt, weil es sich nicht schnell genug auflöst. Die Programdauer im Reinigungs-Programmabschnitt wird so verlängert, dass der Reiniger sich vollständig auflösen kann und nicht in den Klarspülgang verschleppt wird und sehr unschöne Beläge auf dem Spülgut erzeugt. Alternativ kann ein Programmstart unterdrückt und der Benutzer zur Neuwahl eines geeigneten Programms aufgefordert werden.

Die aus der WO 2008/145967 A1 und der WO 2008/053191 bekannte Dosiereinrichtung 20 erkennt die Durchführung eines neuen Programms und die damit verbundene Notwendigkeit einer neuen Dosierung durch den Temperaturunterschied von heiß (beim Umwälzen der erwärmten Spülflotte während des Programmablaufs) zu kalt (nach dem Programmende). Wird im Zwischenspülen sehr kaltes Wasser verwendet, so kann es beim zweiten Wassereinlauf, bei dem das Gerät bereits abgekühlt ist, durch die starke Abkühlung zu einem zweiten, ungewollten Dosieren kommen. Dies kann verhindert werden. Die notwendigen Programmänderungen können dann in einer Unterdrückung eines zweiten Zwischenspül-Programmabschnitts, einer Verkürzung der Zwischenspülen-Programmabschnitte oder einem Heizen in den Zwischenspülen-Programmabschnitten bestehen.

Neben den vorgenannten Maßnahmen, die bei jeder Art von Spülzusatz erforderlich sein können, kann die Gerätesteuerung auch Anpassungen an spezielle Spülzusätze vornehmen. Wird beispielsweise als magazinierbarer Spülzusatz 22 ein Kombinationsreiniger mit Klarspüler- und Enthärterzusätzen erkannt - entweder durch den weiter oben beschriebenen speziellen Sensor oder weil davon ausgegangen werden kann, dass nur ein solcher Reiniger als magazinierbarer Spülzusatz 22 angeboten wird - wird mindestens eine der folgenden Anpassungen durchgeführt:
- Unterdrücken oder Verringern der Zugabe von Klarspülmittel im Klarspül-Programmabschnitt;
- Erhöhung der Flottentemperatur im Klarspül-Programmabschnitt;
- Verlängern der Dauer des Klarspül-Programmabschnitts;
- Unterdrücken eines Regeneriervorgangs für eine Enthärtereinrichtung;
- Unterdrücken einer Enthärtung der Spülflüssigkeit in einzelnen oder allen wasserführenden Programmabschnitten;
- Unterdrücken von Klarspüler- und/oder Regeneriersalz-Mangelanzeigen.

## Patentansprüche

1. System (1) zur Reinigung von Geschirr, bestehend aus
• einer Spülmaschine (2) mit einem Spülbehälter (3) und mit einer Steuereinrichtung (13), welche einen Sensor (31, 311, 312) zum Erkennen einer Eigenschaft eines Spülzusatzes aufweist,
• einer Dosiereinrichtung (20), umfassend ein Magazin (21), aus welchem eine Anzahl von Spülzusatz-Portionen (22) nacheinander in den Spülbehälter (3) dosierbar sind,
wobei am Magazin (21) ein Geber (30, 301, 302) angeordnet oder anordenbar ist, mit welchem ein von der Steuereinrichtung (13) identifizierbares Signal des Sensors (31) auslösbar ist, **dadurch gekennzeichnet, dass** der Geber (30, 301, 302) an einem am Magazin (21) angeordneten Deckel (23) befestigt oder befestigbar ist und dass im Spülbehälter (3) und/oder am Magazin (21) Haltemittel (25 bis 29) angeordnet sind, durch welche der Geber (30, 301, 302) in eine definierte Position zum Sensor (31) bringbar ist, so dass ein Signalfluss zwischen Geber und Sensor herstellbar ist, wobei durch Öffnen des Deckels (23) der Signalfluss vom Geber (30, 301, 302) zum Sensor (31, 311, 312) unterbrochen oder eine Signaländerung erzeugt wird.

2. System (1) nach Anspruch 1,
**dadurch gekennzeichnet,**
**dass** die Steuereinrichtung (13) mit dem Sensor (31, 311, 312) in einer Tür (9) angeordnet ist, welche eine Öffnung (8) an der Frontseite des Spülbehälters (3) verschließt.

3. System (1) nach Anspruch 2,
**dadurch gekennzeichnet,**
**dass** Haltemittel an der Tür (9) angeordnet sind.

4. System nach Anspruch 2,
**dadurch gekennzeichnet,**
**dass** Haltemittel (26, 29) an einem im Spülbehälter angeordneten Geschirrkorb (4, 5) vorzugsweise an dessen zur Tür (9) benachbarten Seite angeordnet sind.

5. System (1) nach mindestens einem der vorstehenden Ansprüche,
**dadurch gekennzeichnet,**
**dass** der Sensor (31, 311, 312) magnetisch, elektromagnetisch, optisch oder mechanisch aktivierbar ist.

6. Verfahren zum Reinigen von Geschirr unter Verwendung eines Systems (1) mit den Merkmalen eines der vorhergehenden Ansprüche,
**dadurch gekennzeichnet,**
**dass** die Steuereinrichtung (13) aus einer durch Öffnen des Deckels (23) bewirkten Unterbrechung oder Änderung des Signalflusses und nachfolgender Wiederherstellung des Signalflusses die Befüllung des Magazins (21) erkennt und eine optische oder akustische Füllstandsanzeige (18) aktiviert.

7. Verfahren zum Reinigen von Geschirr nach Anspruch 6,
**dadurch gekennzeichnet,**
**dass** die Steuereinrichtung (13) bei Erkennen der Verwendung eines Spülzusatzes (22) aus dem Magazin (21) den Programmablauf der Spülmaschine (2) anpasst.

8. Verfahren zum Reinigen von Geschirr nach Anspruch 7,
**dadurch gekennzeichnet,**
**dass** der Programmablauf an den Spülzusatz (22) durch mindestens einen der folgenden Verfahrensschritte angepasst wird:
• Unterdrücken einer Spülzusatz-Zugabe aus einer weiteren Dosiereinrichtung (16);
• Vorverlegen des Zeitpunktes einer Trübungsmessung der Spülflüssigkeit;
• Abgabe eines Hinweises in einer Warn- oder Anzeigevorrichtung (18), wenn ein gewähltes Programm nicht für den sensierten Spülzusatz (22) geeignet ist;
• Ändern oder Abbrechen des Programmablaufs, wenn ein gewähltes Programm nicht für den sensierten Spülzusatz (22) geeignet ist;
• Unterdrücken oder Verringern der Anzahl von Zwischenspül-Abschnitten;
• Verkürzen der Dauer von Zwischenspül-Abschnitten;
• Heizen in Zwischenspül-Abschnitten;
• Unterdrücken oder Verringern der Zugabe von Klarspülmittel im Klarspül-Programmabschnitt;
• Erhöhung der Flottentemperatur im Klarspül-Programmabschnitt;
• Verlängern der Dauer des Klarspül-Programmabschnitts;
• Unterdrücken eines Regeneriervorgangs für eine Enthärtereinrichtung;
• Unterdrücken einer Enthärtung der Spülflüssigkeit in einzelnen oder allen wasserführenden Programmabschnitten;
• Unterdrücken von Klarspüler- und/oder Regeneriersalz-Mangelanzeigen.

## Claims

1. System (1) for cleaning crockery, consisting of
• a dishwasher (2) comprising a washing container (3) and a control device (13) which has a sensor (31, 311, 312) for detecting a property of a rinsing additive,
• a dosing means (20) comprising a hopper (21) from which a number of rinsing-additive portions (22) may be dosed in succession into the washing container (3),
a sensing element (30, 301, 302) being arranged or being able to be arranged on the hopper (21), using which sensing element a signal from the sensor (31) can be triggered, which signal can be identified by the control device (13), **characterised in that** the sensing element (30, 301, 302) is fixed or can be fixed to a lid (23) arranged on the hopper (21) and **in that** retaining means (25 to 29) are arranged in the washing container (3) and/or on the hopper (21), by means of which retaining means the sensing element (30, 301, 302) can be brought into a defined position relative to the sensor (31) so that a signal flow can be established between the sensing element and the sensor, the signal flow from the sensing element (30, 301, 302) to the sensor (31, 311, 32) being interrupted, or a signal change being produced, by opening the lid (23).

2. System (1) according to claim 1,
**characterised in that**
the control device (13) is arranged, together with the sensor (31, 311, 312), in a door (9) which closes an opening (8) in the front side of the washing container (3).

3. System (1) according to claim 2,
**characterised in that**
the retaining means are arranged on the door (9).

4. System according to claim 2,
**characterised in that**
the retaining means (26, 29) are arranged on a dish rack (4, 5) arranged in the washing container, preferably on the side thereof adjacent to the door (9).

5. System (1) according to at least one of the preceding claims,
**characterised in that** the sensor (31, 311, 312) can be activated magnetically, electromagnetically, optically or mechanically.

6. Method for cleaning crockery using a system (1) having the features of any of the preceding claims,
**characterised in that**
the control device (13) detects the filling of the hopper (21) from an interruption or change to the signal flow, and the subsequent restoration of the signal flow, caused by the lid (23) being opened, and activates an optical or acoustic fill-level indication (18).

7. Method for cleaning crockery according to claim 6,
**characterised in that**
the control device (13) adapts the program sequence of the dishwasher (2) when it detects the use of a rinsing additive (22) from the hopper (21).

8. Method for cleaning crockery according to claim 7,
**characterised in that**
the program sequence is adapted to the rinsing additive (22) by at least one of the following method steps:
• suppressing the addition of rinsing additive from a further dosing means (16);
• bringing forward the point in time at which the turbidity of the rinsing fluid is measured;
• outputting a piece of information in a warning- or display device (18) if a selected program is not suitable for the detected rinsing additive (22);
• changing or terminating the program sequence if a selected program is not suitable for the detected rinsing additive (22);
• suppressing or reducing the number of intermediate rinsing portions;
• shortening the duration of intermediate rinsing portions;
• heating in intermediate rinsing portions;
• suppressing or reducing the addition of rinsing agent in the rinsing program portion;
• raising the temperature of the solution in the rinsing program portion;
• prolonging the duration of the rinsing program portion;
• suppressing a regeneration process for a softener device;
• suppressing softening of the rinsing fluid in individual or in all water-conducting program portions;
• suppressing displays regarding a lack of rinsing agent and/or regeneration salt.

## Revendications

1. Système (1) de nettoyage de vaisselle, composé
• d'un lave-vaisselle (2) avec une cuve de lavage (3) et avec un dispositif de commande (13) qui présente un capteur (31, 311, 312) pour la détection d'une propriété d'un additif de lavage,
• d'un dispositif de dosage (20), comprenant un magasin (21) à partir duquel un certain nombre de portions d'additif de lavage (22) peuvent être dosées l'une après l'autre dans la cuve de lavage (3),
dans lequel un transmetteur (30, 301, 302) est disposé ou peut être disposé sur le magasin (21) et avec lequel un signal du capteur (31) identifiable par le dispositif de commande (13) peut être déclenché, **caractérisé en ce que** le transmetteur (30, 301, 302) est fixé ou peut être fixé sur un couvercle (23) disposé sur le magasin (21), et **en ce que**, dans la cuve de lavage (3) et/ou sur le magasin (21), il est disposé des moyens de retenue (25 à 29) par lesquels le transmetteur (30, 301, 302) peut être amené dans une position définie par rapport au capteur (31) de telle sorte qu'un flux de signaux peut être établi entre le transmetteur et le capteur, dans lequel, sous l'action de l'ouverture du couvercle (23), le flux de signaux entre le transmetteur (30, 301, 302) et le capteur (31, 311, 312) est interrompu ou bien une variation de signal est produite.

2. Système (1) selon la revendication 1,
**caractérisé en ce que**
le dispositif de commande (13) avec le capteur (31, 311, 312) est disposé dans une porte (9) qui ferme une ouverture (8) sur le côté frontal de la cuve de lavage (3).

3. Système (1) selon la revendication 2,
**caractérisé en ce que**
des moyens de retenue sont disposés sur la porte (9).

4. Système (1) selon la revendication 2,
**caractérisé en ce que**
des moyens de retenue (26, 29) sont disposés sur un panier à vaisselle (4, 5) disposé dans la cuve de lavage, de préférence sur le côté du panier qui est voisin de la porte (9).

5. Système (1) selon au moins l'une des revendications précédentes,
**caractérisé en ce que**
le capteur (31, 311, 312) peut être activé de façon magnétique, électromagnétique, optique ou mécanique.

6. Procédé de nettoyage de vaisselle, avec utilisation d'un système (1) ayant les caractéristiques d'une des revendications précédentes,
**caractérisé en ce que**
le dispositif de commande (13) détecte le remplissage du magasin (21) à partir d'une interruption ou variation du flux de signaux provoquée par l'ouverture du couvercle (23) et d'un rétablissement consécutif du flux de signaux, et active un affichage de remplissage (18) optique ou acoustique.

7. Procédé de nettoyage de vaisselle selon la revendication 6,
**caractérisé en ce que**
le dispositif de commande (13), lors de la détection de l'utilisation d'un additif de lavage (22) à partir du magasin (21), adapte le déroulement du programme du lave-vaisselle (2).

8. Procédé de nettoyage de vaisselle selon la revendication 7,
**caractérisé en ce que**
le déroulement du programme est adapté à l'additif de lavage (22) par au moins une des étapes de procédé suivantes :
• suppression d'un apport d'additif de lavage à partir d'un autre dispositif de dosage (16) ;
• avancement du moment d'une mesure de la turbidité du liquide de lavage ;
• délivrance d'une instruction dans un dispositif d'alarme ou d'affichage (18) quand un programme choisi n'est pas approprié pour l'additif de lavage (22) détecté ;
• modification ou interruption du déroulement du programme quand un programme choisi n'est pas approprié pour l'additif de lavage (22) détecté ;
• suppression ou réduction du nombre de segments de lavage intermédiaire ;
• raccourcissement de la durée de segments de lavage intermédiaire ;
• chauffage dans des segments de lavage intermédiaire ;
• suppression ou réduction de l'apport de produit de rinçage dans le segment de programme rinçage ;
• augmentation de la température du bain dans le segment de programme rinçage ;
• allongement de la durée du segment de programme rinçage ;
• suppression d'un processus de régénération pour un dispositif d'adoucissement ;
• suppression d'un adoucissement du liquide de lavage dans des segments de programme individuels véhiculant de l'eau ou dans tous les segments de programme véhiculant de l'eau ;
• suppression d'affichages de manque d'agent de rinçage et/ou de sel régénérant.
